# EUROPÄISCHE PATENTANMELDUNG

(11) **EP 0 047 959 A1**
(43) Veröffentlichungstag der Anmeldung: **24.03.1982**
(21) Anmeldenummer: 81107041.6
(22) Anmeldetag: 07.09.1981
(51) Int. Cl.: H05G 1/70, H05G 1/46

(54) **Röntgendiagnostikanlage mit mindestens einem Röntgengenerator und Röntgengeräten**

(30) Priorität: 16.09.1980 DE 3034933
(71) Anmelder: SIEMENS AKTIENGESELLSCHAFT, 80333 München (DE)
(72) Erfinder: Bach, Eric, D-8521 Spardorf (DE); Schmidt, Dieter, D-8524 Hetzles (DE)

(57) **Zusammenfassung**

Die Erfindung bezieht sich auf eine Röntgendiagnostikanlage mit mindestens einem Röntgengenerator (1), Röntgengeräten (6) und Hilfsgeräten, wie einer Blattfilmkamera (3) oder einer Bildverstärker-Fernsehkette (4), sowie mit Bedienpulten (8) für die Generator- und Gerätesteuerung. Die Bedienpulte (8) sind intelligente Datensichtgeräte, die an einer zentralen Rechnereinheit (7) angeschlossen sind, die den Röntgengenerator (1) und die Röntgengeräte (6) steuert und die Wiedergabe von Daten der Röntgendiagnostikanlage auf den Datensichtgeräten bewirkt, die von dort aus abrufbar sind. Die Datensichtgeräte (8) sind mit Mitteln zur Dateneingabe durch Berühren des Bildschirmes entsprechend der jeweils berührten Stelle versehen.

## Beschreibung

Die Erfindung bezieht sich auf eine Röntgendiagnostikanlage mit mindestens einem Röntgengenerator, Röntgengeräten und Hilfsgeräten, wie einer Blattfilmkamera oder einer Bildverstärker-Fernsehkette, sowie mit Bedienpulten für die Generator- und Gerätesteuerung.

Bei bekannten Röntgendiagnostikanlagen dieser Art sinddie Bedienpulte mit Tasten versehen, die die Eingabe von Daten zur Einstellung des Röntgengenerators und Steuerung der Röntgengeräte ermöglichen. Für jedes Röntgengerät ist dabei zusätzlich ein individuell angepaßtes Pult vorhanden, das durch weitere Pulte für Hilfsgeräte erweitert werden kann. Dies bedeutet, daß für eine Röntgendiagnostikanlage mehrere unterschiedlich ausgebildete Bedienpulte vorhanden sein müssen.

Der Erfindung liegt die Aufgabe zugrunde, eine Röntgendiagnostikanlage der eingangs genannten Art zu schaffen, bei der es möglich ist, ein einheitliches Bedienpult zu benutzen.

Diese Aufgabe ist erfindungsgemäß dadurch gelöst, daß die Bedienpulte intelligente Datensichtgeräte sind, die an einer zentralen Rechnereinheit angeschlossen sind, die den Röntgengenerator und die Röntgengeräte steuert und die Wiedergabe von Daten der Röntgendiagnostikanlage auf den Datensichtgeräten bewirkt, die von dort aus abrufbar sind und daß die Datensichtgeräte mit Mitteln zur Dateneingabe durch Berühren des Bildschirmes entsprechend der jeweils berührten Stelle versehen sind. Bei der erfindungsgemäßen Röntgendiagnostikanlage ist ein Bedienpult mit einem Bildschirm versehen, auf dem durch Einschaltung des Bedienpultes ein festgelegtes Datenprogramm mit Hilfe der Rechnereinheit wiedergegeben wird. Die wiedergegebenen Daten erscheinen dabei an bestimmten Stellen des Bildschirmes und durch Berühren können dabei in Abhängigkeit vom Berührungspunkt Daten in die Rechnereinheit eingegeben werden, die ihrerseits die Röntgengeräte und den Röntgengenerator entsprechend steuert oder entsprechende Unterprogramme wiedergibt. So ist es zum Beispiel möglich, für einen bestimmten Arbeitsplatz durch Berühren des Bildschirmes des zugeordneten Datensichtgerätes die Röntgenröhrenspannung und den Röntgenröhrenstrom einzustellen, die Dominante des Belichtungsautomaten zu wählen usw. Jedes Bedienpult ist dabei universell verwendbar, da die wiedergegebenen Daten erst durch die zentrale Rechnereinheit festgelegt werden.

Das Bedienkonzept gemäß der Erfindung läßt sich einheitlich in allen Röntgendiagnostikanlagen benutzen. Eine organbezogene Zentralbedienung und die geführte Bedienung durch selektierte Informationsmenge (Oberprogramme und Unterprogramme) erleichtern die Anlagenbedienung.

Die Erfindung ist nachfolgend anhand eines in der Zeichnung dargestellten Ausführungsbeispieles näher erläutert.

In der Zeichnung sind von einer Röntgendiagnostikanlage ein Röntgengenerator 1, ein Röntgenstrahler 2, eine Filmaufnahmekamera 3 für die Bildschirmfotografie, eine Bildverstärker-Fernsehkette 4 eines Röntgengerätes, ein Fernsehmonitor 5 der Bildverstärker-Fernsehkette 4 sowie ein Röntgengerät 6, beispielsweise ein Umlegegerät, dargestellt. Von den Komponenten 1 bis 6 führen Datenleitungen zu einer zentralen Rechnereinheit 7, die aus einem Mikrocomputersystem besteht. Am Mikrocomputersystem sind den vorgesehenen Komponenten entsprechend mehrere Bedienpulte angeschlossen, von denen eines dargestellt und mit 8 bezeichnet ist. Von den Bedienpulten führen ebenfalls Datenleitungen zum Mikrocomputer. Die Bedienpulte sind intelligente Datensichtgeräte, von denen aus ein Dialog mit der Rechnereinheit 7 möglich ist. Wird beispielsweise das Bedienpult 8 mittels eines Schalters 9 eingeschaltet, so wird zunächst ein Oberprogramm aus der Rechnereinheit 7 abgerufen und auf dem Bildschirm des Bedienpultes 8 wiedergegeben. Anhand des wiedergegebenen Oberprogrammes ist es nun möglich, durch Berühren bestimmter Stellen des Bildschirmes des Bedienpultes 8 bestimmte Daten einzugeben und ihre Einstellung zu ermöglichen. Wird beispielsweise ein Feld mit einer bestimmten Dominante eines Belichtungsautomaten berührt, so wird diese Dominante über die Rechnereinheit 7 eingestellt. Ein weiteres Beispiel besteht darin, daß durch Berühren einer bestimmten Stelle des Bildschirmes des Bedienpultes 8 .der Sollwert für die Dosisleistung der Bildverstärker-Fernsehkette 4, die mit einer Dosisleistungsregeleinrichtung versehen ist, gewählt werden kann. Ferner ist es möglich, durch Berühren des Bildschirmes des Bedienpultes 8 Unterprogramme abzurufen.

Die Abtastung der jeweiligen Lage des Berührungspunktes zur Dateneingabe kann in bekannter Weise, beispielsweise mit Hilfe von Infrarot-Lichtstrahlung, die über den Bildschirm des Bedienpultes 8 matrixartig strahlt und mit Hilfe des Fingers der Bedienungsperson an einer bestimmten Stelle unterbrochen wird, geschehen, wie dies beispielsweise in der US-PS 37 75 560 beschrieben ist.

Über einen Datenbus 10 ist eine Datenüberspielung, beispielsweise für statistische Zwecke, möglich.

## Patentansprüche

Röntgendiagnostikanlage mit mindestens einem Röntgengenerator (1), Röntgengeräten (6) und Hilfsgeräten, wie einer Blattfilmkamera (3) oder einer Bildverstärker-Fernsehkette (4), sowie mit Bedienpulten (8) für die Generator- und Gerätesteuerung, dadurch gekennzeichnet , daß die Bedienpulte (8) intelligente Datensichtgeräte sind, die an einer zentralen Rechnereinheit (7) angeschlossen sind, die den Röntgengenerator (1) und die Röntgengeräte (6) steuert und die Wiedergabe von Daten der Röntgendiagnostikanlage auf den Datensichtgeräten bewirkt, die von dort aus abrufbar sind und daß die Datensichtgeräte mit Mitteln zur Dateneingabe durch Berühren des Bildschirmes entsprechend der jeweils berührten Stelle versehen sind.
